# EUROPÄISCHE PATENTSCHRIFT

(11) **EP 1 632 313 B1**
(45) Veröffentlichungstag und Bekanntmachung des Hinweises auf die Patenterteilung: **26.03.2008**
(21) Anmeldenummer: 05108160.2
(22) Anmeldetag: 06.09.2005
(51) Int. Cl.: B25B 21/02

(54) **Schraubgerät mit axial wirkendem Schlagmechanismus**
Screwdriving tool with axially working hammering mechanism
Outil de serrage avec mécanisme d'impact axial

(30) Priorität: 06.09.2004 DE 102004042952
(43) Veröffentlichungstag der Anmeldung: 08.03.2006
(73) Patentinhaber: HILTI Aktiengesellschaft, 9494 Schaan (LI)
(72) Erfinder: Hofbrucker, Thomas, 82291 Mammendorf (DE); Bader, Thomas, 86899 Landsberg (DE); Looser, Markus, 82362 Weilheim (DE); Rahmsdorf, Horst, 81241 München (DE)
(74) Vertreter: Wildi, Roland

(56) Entgegenhaltungen:
- DE-A1- 3 804 414
- DE-A1- 10 032 949
- US-A- 6 035 945
- US-A- 6 109 149

## Beschreibung

Die Erfindung betrifft ein Schraubgerät mit einem Gehäuse und einer Hohlspindel, die in dem Gehäuse drehbar gelagert und von einem, insbesondere elektrischen, Motor antreibbar ist. Zudem weist das Schraubgerät eine Kupplung auf, die die Hohlspindel in einer Eingriffstellung mit dem Motor rotatorisch koppelt, in einer Trennstellung von dem Motor rotatorisch entkoppelt und die durch eine Kupplungsfeder in die Trennstellung vorgespannt ist. Eine Eindrehspindel ist gegenüber der Hohlspindel axial verschiebbar und drehfest gelagert, wobei die Eindrehspindel mit einer Werkzeugaufnahme zur Anbringung eines Werkzeuges drehschlüssig gekoppelt und die Kupplung durch Druck auf die Eindrehspindel entgegen der Kupplungsfeder in die Eingriffstellung verbringbar ist. Ferner weist das Schraubgerät einen Schlagmechanismus auf, mittels dem die Eindrehspindel mit einer impulsartig auftretenden Axialkraft beaufschlagbar ist.

Bei derartigen Schraubgeräten kann die Eindrehspindel beim Schrauben durch den Axialschlagmechanismus impulsartig in Eindrehrichtung versetzt werden. Hierdurch kann beispielsweise eine Schnellbauschraube beim Befestigen von weichen Materialelementen, wie beispielsweise Gipskartonplatten, an einem Metallrahmen nach Durchbohren des weichen Materials ohne stärkeres Anpressen des Schraubgerätes in den harten Metallrahmen eingeschraubt werden. Dabei reichen die vom Axialschlagmechanismus erzeugten Axialkräfte als Anpresskräfte weitestgehend aus, um die Schraube in das Metall einzudrehen.

Aus der DE 100 32 949 ist ein Schraubgerät mit einem Axialschlagmechanismus zur Erzeugung von impulsartigen Axialkräften an einer Eindrehspindel gemäß dem Oberbegriff des unabhängigen Anspruchs 1 bekannt. Hierzu ist die Eindrehspindel über kugelförmige Verriegelungselemente begrenzt axial verschieblich an der Hohlspindel gehalten. Die kugelförmigen Verriegelungselemente sind dabei in radialen Aufnahmebohrungen der Hohlspindel verdrehbar gelagert und ragen permanent in axial ausgerichtete Nuten an der Oberfläche der Eindrehspindel. Zur Übertragung der Drehbewegung muss die Eindrehspindel durch Andrücken des Schraubgerätes gegen das zu verschraubende Werkstück gegenüber dem Gehäuse entgegen der Eindrehrichtung verschoben werden.

Dabei wird die Hohlspindel ab einem gewissen Punkt von der Eindrehspindel mit verschoben, bis ein an der Hohlspindel gelagertes Kupplungsteil mit einem gehäusefesten Kupplungsteil in Eingriff steht.

Durch diese bekannte Vorgehensweise erhält man ein kompaktes Schraubgerät, mit dem sich bei reduzierten Anpresskräften eine gute Verschraubungsqualität erzielen lässt.

Allerdings kann es im Betrieb des bekannten Schraubgerätes vorkommen, dass die durch den Axialschlagmechanismus erzeugte axiale Verschiebung der Eindrehspindel in Eindrehrichtung ausreicht, um die Kupplung kurzzeitig zu trennen. Hieraus kann einerseits ein geringerer Arbeitsfortschritt und andererseits ein höherer Verschleiss resultieren. Zudem erschwert die verschiebliche Lagerung der Eindrehspindel das Anbringen und Entfernen des Werkzeuges an der Werkzeugaufnahme wie auch das Aufsetzen einer Schraube auf das Werkzeug.

Der vorliegenden Erfindung liegt die Aufgabe zugrunde, bei einem Schraubgerät mit Axialschlagmechanismus die genannten Nachteile zu vermeiden und bei guter Handhabbarkeit die Lebenszeit zu verlängern.

Erfindungsgemäss wird die Aufgabe dadurch gelöst, dass ein Sperrmechanismus zum Verriegeln der Kupplung vorgesehen ist, wobei die Kupplung in der Eingriffstellung verriegelbar ist. Hierdurch ist es möglich, die Kupplung weitestgehend unabhängig von der Position der Eindrehspindel in Eingriff zu halten. Somit kann auch bei einer in Eindrehrichtung ausgerückter Eindrehspindel ein Drehmoment vom Antrieb über die Kupplung und die Hohlspindel auf die Eindrehspindel und die Werkzeugaufnahme übertragen werden. Auf diese Weise wird eine Trennung der Kupplung infolge der axialen Verschiebung der Eindrehspindel durch den Axialschlagmechanismus vermieden, was wiederum den Verschleiss der Kupplung verringert.

Vorteilhafterweise ist vorgesehen der Sperrmechanismus in Abhängigkeit der Position der Eindrehspindel gegenüber der Hohlspindel betätigt. Hierdurch kann der Sperrmechanismus in einfacher Weise automatisch aktiviert und deaktiviert werden.

Bevorzugterweise weist die Kupplung ein bewegliches Kupplungsteil auf, das in der Eingriffstellung mittels des Sperrmechanismus am Gehäuse festlegbar ist. Auf diese Weise kann die Kupplung besonders stabil in der Eingriffstellung gehalten werden, wodurch ein unbeabsichtigtes Verstellen in die Trennstellung vermieden wird.

In einer besonders bevorzugten Ausführungsform ist die Eindrehspindel in der Trennstellung mittels des Sperrmechanismus in axialer Richtung an der Hohlspindel festlegbar. Hierdurch wird die Eindrehspindel in der Trennstellung der Kupplung über die Hohlspindel und die Federkraft der Kupplungsfeder in axialer Richtung gegenüber dem Gehäuse festgelegt. Auf diese Weise wird ein Anbringen oder Lösen eines Werkzeuges an der Werkzeugaufnahme wesentlich vereinfacht, da sich die Eindrehspindel nicht mehr frei axial bewegen kann.

Vorteilhafterweise weist der Sperrmechanismus mindestens einen Verriegelungskörper auf, der in einer radialen Querbohrung der Hohlspindel zwischen einer Einrückposition, in der er teilweise in eine Längsbohrung der Hohlspindel hinein ragt, und einer Ausrückposition verschiebbar ist, in der er ausserhalb der Längsbohrung positioniert ist. Hierdurch ist bei geringen Herstellungskosten ein lösbarer Eingriff mit der in der Längsbohrung geführten Eindrehspindel herstellbar.

Dabei ist es günstig, wenn die Eindrehspindel eine Ausnehmung aufweist, deren axiale Erstreckung auf den in die Längsbohrung einrückbaren Teil des Verriegelungskörpers abgestimmt ist. Hierdurch kann die Eindrehspindel in axialer Richtung im Wesentlichen spielfrei gegenüber der Hohlspindel festgelegt werden.

Dabei ist es günstig, wenn die Ausnehmung durch eine Ringnut gebildet ist, wodurch die Herstellungskosten vermindert werden können.

Vorteilhafterweise ist das bewegliche Kupplungsteil fest mit der Hohlspindel verbunden. Zudem ist am Gehäuse ein Axialanschlag ausgeformt, an den der Verriegelungskörper in der Ausrückposition in axialer Richtung anlegbar ist. Hierdurch kann das bewegliche Kupplungsteil über die Hohlspindel und den ausgerückten Verriegelungskörper entgegen der Federkraft der Kupplungsfeder am Gehäuse abgestützt werden, um die Kupplung stabil in der Eingriffstellung zu halten.

Ferner ist es günstig, wenn der Verriegelungskörper kugelförmig ist, um durch Vermeidung von Verkantungen ein leichtgängiges Wechseln zwischen der Einrück- und Ausrückposition des Verriegelungskörpers zu ermöglichen.

Vorteilhafterweise ist der Axialanschlag durch eine Führungshülse mit daran ausgeformtem, umlaufendem Absatz gebildet. Hierdurch kann der Axialanschlag separat zum Gehäuse aus besonders hartem Material gefertigt werden, um die Lebenszeit des Schraubgerätes zu verlängern.

Die Erfindung wird nachstehend anhand eines Ausführungsbeispieles näher erläutert. Es zeigen:
- Fig. 1: eine teilweise geschnittene Ansicht eines vorderen Teils eines erfindungsgemässen Schraubgerätes vor einem Einschraubvorgang,
- Fig. 2: eine teilweise geschnittene Ansicht des Schraubgerätes nach Fig. 1 während eines Einschraubvorganges bei Anlage an einem harten Werkstück und
- Fig. 3: eine teilweise geschnittene Ansicht des Schraubgerätes nach Fig. 2 unmittelbar nach Durchdringen des harten Werkstückes.

Fig. 1 zeigt den arbeitsseitigen Teil eines elektrisch betriebenen, handgeführten Schraubgerätes 2, das ein Gehäuse 4 aufweist. In dem Gehäuse 4 ist eine Eindrehspindel 6 entlang ihrer Achse A begrenzt verschiebbar aber drehfest in einer Hohlspindel 8 gelagert. An einem abtriebseitigen Ende der Eindrehspindel 6 ist eine Werkzeugaufnahme 10 in Form eines Bithalters befestigt, die zur lösbaren Aufnahme eines Werkzeuges 12, insbesondere in der Form von Schrauberbits dient.

An einem vom abtriebseitigen Ende abgewandten antriebseitigen Ende der Eindrehspindel 6 weist das Schraubgerät 2 einen insgesamt mit 14 bezeichneten Schlagmechanismus auf. Dieser besteht im Wesentlichen aus einem von einer schematisch dargestellten Steuereinheit 16 betätigbaren Elektromagneten 18 und einer Schlagmasse 20, die von einer Rückholfeder 22 in eine Ausgangsstellung gedrückt wird, in der der grösste Teil der Schlagmasse 20 ausserhalb des Elektromagneten 18 angeordnet ist.

In axialer Verlängerung der Eindrehspindel 6 weist die Schlagmasse 20 einen gehärteten Einsatz 24 auf, über den das antriebseitige Ende der Eindrehspindel 6 mit einer impulsartigen Axialkraft beaufschlagbar ist. Hierzu wird eine nicht näher dargestellte Spule des Elektromagneten 18 von der Steuereinheit 16 für einen vorbestimmten Zeitraum mit einer vorbestimmten Spannung versorgt. Durch die dadurch entstehende Magnetkraft wird die magnetisierbare Schlagmasse 20 gegen die Kraft der Rückholfeder 22 in Richtung der Eindrehspindel 6 beschleunigt. Auf diese Weise können Schläge auf das antriebseitige Ende der Eindrehspindel 6 erzeugt werden, die an dieser impulsartig wirkende Axialschläge hervorrufen.

Die Steuereinheit 16 kann dabei beispielsweise als Schalter oder als sensorgesteuerte Elektronik ausgeformt sein.

Zur Erzeugung eines Drehmomentes an der Eindrehspindel 6 weist das Schraubgerät 2 einen elektrischen Motor 26 auf, der in nicht näher dargestellter Weise mit einem Antriebsrad 28 in Form einer Zahnriemenscheibe drehschlüssig gekoppelt ist. Das Antriebsrad 28 ist mit einem ersten Kupplungsteil 32 einer insgesamt mit 30 bezeichneten Kupplung drehfest verbunden. Das erste Kupplungsteil 32 ist dabei auf der Hohlspindel 8 drehbar gelagert. Ein zweites Kupplungsteil 34 der Kupplung 30 ist auf der Hohlspindel 8 frei drehbar und axial versetzbar gelagert. Ein drittes Kupplungsteil 36 ist mit der Hohlspindel 8 fest verbunden.

Das erste Kupplungsteil 32 und das zweite Kupplungsteil 34 sind durch eine erste Kupplungsfeder 40 in eine dargestellte Trennstellung vorgespannt, in der an ihnen ausgeformte nockenförmige erste Eingriffsmittel 38 voneinander beabstandet sind. Das zweite Kupplungsteil 34 und das dritte Kupplungsteil 36 sind durch eine zweite Kupplungsfeder 44 in die Trennstellung vorgespannt, in der an ihnen ausgeformte nockenförmige zweite Eingriffsmittel 42 voneinander beabstandet sind.

Durch Verschieben der Hohlspindel 8 ist die Kupplung 30 in eine Eingriffstellung verbringbar, in der die Eingriffsmittel 38, 42 in Eingriff stehen, wie später ausgeführt.

Ferner ist ein insgesamt mit 46 bezeichneter Sperrmechanismus vorgesehen, der zwei kugelförmige Verriegelungskörper 48 aufweist, die in gegenüber angeordneten radialen Querbohrungen 50 der Hohlspindel 8 radial bewegbar gehalten sind.

In der in Fig. 1 dargestellten Ausgangsstellung des Schraubgerätes 2 ragen die Verriegelungskörper 48 teilweise in eine Längsbohrung 52 der Hohlspindel 8 hinein und greifen dabei in eine auf die Form der Verriegelungskörper 48 abgestimmte nutförmige Ausnehmung 54, die in die Oberfläche der Eindrehspindel 6 eingelassen ist. Auf der von der Eindrehspindel 6 abgewandten Seite liegen die Verriegelungskörper 48 an einer Innenseite einer Führungshülse 55 an, die mit dem Gehäuse 4 fest verbunden ist und die von der Hohlspindel 8 durchragt wird. Durch die Führungshülse 55 werden die Verriegelungskörper 48 radial unverschieblich in der gezeigten Einrückposition bezüglich der Längsbohrung 52 gehalten.

Hierdurch ist die Eindrehspindel 6 in axialer Richtung über die Verriegelungskörper 48 an der Hohlspindel 8 festgelegt, die wiederum über die Kupplungsfedern 40, 44 und die Kupplungsteile 34, 36 in die gezeigte Stellung am Gehäuse 4 gedrückt wird. Durch diese Festlegung am Gehäuse 4 kann das Werkzeug 12 leichter an der Werkzeugaufnahme 10 angebracht oder von dieser gelöst werden.

Fig. 2 zeigt das Schraubgerät 2 beim Einschrauben eines Befestigungsmittels 56 in Form einer Schnellbauschraube zur Befestigung eines weichen Bauelementes 58 in Form einer Gipskartonplatte an einem harten Bauelement 60 in Form eines Metallrahmens.

In der dargestellten Situation übt das von einem nicht dargestellten Bediener des Schraubgerätes 2 gegen das harte Bauelement 60 gedrückte Befestigungsmittel 56 über das Werkzeug 12 und die Werkzeugaufnahme 10 einen Gegendruck auf die Eindrehspindel 6 aus. Über eine Wellenschulter 62 wird dieser Gegendruck auch auf das abtriebseitige Ende der Hohlspindel 8 abgegeben, so dass diese zusammen mit der Eindrehspindel 6 relativ zum Gehäuse 4 entgegen einer Eindrehrichtung E verschoben wird. Hierdurch wechselt die Kupplung 30, wie dargestellt, in die Eingriffstellung, in der sowohl die ersten Eingriffsmittel 38 als auch die zweiten Eingriffsmittel 42 in Eingriff stehen.

Zudem werden dabei die Verriegelungskörper 48 in axialer Richtung gegenüber der gehäusefesten Führungshülse 55 verschoben und stehen nun auf Höhe einer Aufweitung 66 der Führungshülse 55. Im Bereich dieser Aufweitung 66 verleiht die Führungshülse 55 den Verriegelungskörper 48 ein radiales Bewegungsspiel zwischen der Innenseite der Führungshülse 55 und der Ausnehmung 54.

Gleichzeitig wird das antriebseitige Ende der Eindrehspindel 6 in einen durch den Elektromagneten 18 gebildeten Schlagraum 64 hinein verschoben. Bei Aktivierung des Schlagmechanismus 14 trifft somit nun der gehärtete Einsatz 24 auf die in den Schlagraum 64 ragende Eindrehspindel 6, wodurch diese in Eindrehrichtung E mit einer impulsartigen Axialkraft beaufschlagt wird, die das Befestigungsmittel 56 durch das harte Bauelement 60 treibt, wie in Fig. 3 dargestellt.

Wie aus Fig. 3 weiter hervorgeht, werden durch die Verschiebung der Eindrehspindel 6 gegenüber der Hohlspindel 8 dabei die Verriegelungskörper 48 aus der Ausnehmung 54 herausbewegt und in eine Ausrückposition verbracht, in der sie nicht mehr in die Längsbohrung 52 hinein ragen. Vielmehr liegen die Verriegelungskörper 48 nun im Bereich der Aufweitung 66 an der Innenseite der Führungshülse 55 an. Somit besteht nun zwischen der Eindrehspindel 6 und der Hohlspindel 8 lediglich ein in Drehrichtung wirkender Formschluss, während der axiale Formschluss aufgehoben ist.

Gleichzeitig liegen die Verriegelungskörper 48 in der Ausrückposition in axialer Richtung an einem umlaufenden Absatz 68 der Führungshülse 55 an, der die Aufweitung 66 in axialer Richtung begrenzt. Hierdurch werden das zweite Kupplungsteil 34 und das dritte Kupplungsteil 36 gegen die Federkräfte der Kupplungsfedern 40 und 44 über die Verriegelungskörper 48 und die Führungshülse 55 am Gehäuse 4 abgestützt. Auf diese Weise wird die Kupplung 30 in dem in Fig. 3 gezeigten Moment unmittelbar nach einem Schlag des Schlagmechanismus 14 auf die Eindrehspindel 6 durch den Sperrmechanismus 46 in der Eingriffstellung verriegelt. Somit wird beim Eindrehvorgang auch bei zugeschaltetem Schlagmechanismus 14 eine permanente Drehmomentübertragung vom Motor 26 über die Kupplung 30 auf die Hohlspindel 8 und weiter auf die Eindrehspindel 6 sichergestellt.

Durch Nachführen des übrigen Schraubgerätes 2 gegenüber der in Eindrehrichtung E beschleunigten Eindrehspindel 6 durch den Bediener kommen die Verriegelungskörper 48 wieder auf die Höhe der Ausnehmung 54, wo sie radial nach Innen wandern können, und die Federkräfte der Kupplung 30 werden wieder durch das harte Bauelement 60 abgestützt, entsprechend der Darstellung in Fig. 2.

Bei Erreichen einer an einem Tiefenanschlag 70 eingestellten Einschraubtiefe wird die Hohlspindel 8 durch die Kupplungsfedern 40, 44 in Eindrehrichtung E verschoben. Dabei werden die Verriegelungskörper 48 über den Absatz 68 wieder in den ausserhalb der Aufweitung 66 befindlichen Bereich der Führungshülse 55 verbracht, wo sie radial unbeweglich zwischen der Innenseite der Führungshülse 55 und der Eindrehspindel 6 gehalten sind. Damit nimmt das Schraubgerät 2 wieder die in Fig. 1 gezeigte Ausgangsstellung ein.

## Patentansprüche

1. Schraubgerät (2)
mit einem Gehäuse (4),
einer Hohlspindel (8), die in dem Gehäuse (4) drehbar gelagert und von einem Motor (26) antreibbar ist,
einer Kupplung (30) die die Hohlspindel (8) in einer Eingriffstellung mit dem Motor (26) rotatorisch koppelt, in einer Trennstellung von dem Motor (26) rotatorisch entkoppelt und die durch eine Kupplungsfeder (40, 44) in die Trennstellung vorgespannt ist,
einer Eindrehspindel (6), die mit einer Werkzeugaufnahme (10) zur Anbringung eines Werkzeuges (12) drehschlüssig gekoppelt und gegenüber der Hohlspindel (8) axial verschiebbar und drehfest gelagert ist, wobei die Kupplung (30) über die Eindrehspindel (6) entgegen der Kupplungsfeder (40, 44) in die Eingriffstellung verbringbar ist, sowie
einem Schlagmechanismus (14), mittels dem die Eindrehspindel (6) mit einer impulsartigen Axialkraft beaufschlagbar ist,
**dadurch gekennzeichnet, dass** ein Sperrmechanismus (46) vorgesehen ist, durch den die Kupplung (30) in der Eingriffstellung verriegelbar ist.

2. Schraubgerät nach Anspruch 1, **dadurch gekennzeichnet, dass** der Sperrmechanismus (46) in Abhängigkeit der Position der Eindrehspindel (6) gegenüber der Hohlspindel (8) betätigt ist.

3. Schraubgerät nach Anspruch 2, **dadurch gekennzeichnet, dass** die Kupplung (30) ein bewegliches Kupplungsteil (34, 36) aufweist, das in der Eingriffstellung mittels des Sperrmechanismus (46) am Gehäuse (4) festlegbar ist.

4. Schraubgerät nach Anspruch 2 oder 3, **dadurch gekennzeichnet, dass** die Eindrehspindel (6) in der Trennstellung mittels des Sperrmechanismus (46) in axialer Richtung an der Hohlspindel (8) festlegbar ist.

5. Schraubgerät nach einem der Ansprüche 2 bis 4, **dadurch gekennzeichnet, dass** der Sperrmechanismus (46) mindestens einen Verriegelungskörper (48) aufweist, der in einer radialen Querbohrung (50) der Hohlspindel (8) zwischen einer Einrückposition, in der er teilweise in eine Längsbohrung (52) der Hohlspindel (8) hinein ragt, und einer Ausrückposition verschiebbar ist, in der er ausserhalb der Längsbohrung (52) positioniert ist.

6. Schraubgerät nach Anspruch 5, **dadurch gekennzeichnet, dass** die Eindrehspindel (6) eine Ausnehmung (54) aufweist, deren axiale Erstreckung auf den in die Längsbohrung (52) einrückbaren Teil des Verriegelungskörpers (48) abgestimmt ist.

7. Schraubgerät nach Anspruch 6, **dadurch gekennzeichnet, dass** die Ausnehmung (54) durch eine Ringnut gebildet ist.

8. Schraubgerät nach einem der Ansprüche 5 bis 7, **dadurch gekennzeichnet, dass** das bewegliche Kupplungsteil (34, 36) fest mit der Hohlspindel (8) verbunden ist und am Gehäuse (4) ein Axialanschlag ausgeformt ist, an den der Verriegelungskörper (48) in der Ausrückposition anlegbar ist.

9. Schraubgerät nach einem der Ansprüche 5 bis 8, **dadurch gekennzeichnet, dass** der Verriegelungskörper (48) kugelförmig ist.

10. Schraubgerät nach Anspruch 8 oder 9, **dadurch gekennzeichnet, dass** der Axialanschlag durch eine Führungshülse (55) mit daran ausgeformten, umlaufenden Absatz (68) gebildet ist.

## Claims

1. A power screwdriver (2) comprising:
a housing (4);
a rotatable hollow spindle (8) accommodated in the housing (4) and driven by a motor (26);
a clutch (30) which in an engaged position rotationally connects the hollow spindle (8) to the motor (26) and in a disengaged position rotationally disconnects said hollow spindle (8) from said motor (26) and which is urged by a preloaded clutch spring (40, 44) into the disengaged position;
a screwing-in spindle (6), which is twist-locked to a chuck (10) for the attachment of a bit (12) and which is carried for joint rotation with the hollow spindle (8) and so as to be axially displaceable relative to said hollow spindle (8), the clutch (30) being brought into the engaged position against the action of the clutch spring (40, 44) via the screwing-in spindle (6); as well as
a hammer mechanism (14), by means of which a pulsed axial force can be applied to the screwing-in spindle (6);
**characterized in that** a locking mechanism (46) is provided by means of which the clutch (30) can be locked in the engaged position.

2. A power screwdriver according to Claim 1, **characterized in that** the locking mechanism (46) is actuated as a function of the position of the screwing-in spindle (6) relative to the hollow spindle (8).

3. A power screwdriver according to Claim 2, **characterized in that** the clutch (30) has a movable clutch component (34, 36) which in the engaged position can be secured to the housing (4) by means of the locking mechanism (46).

4. A power screwdriver according to Claim 2 or 3, **characterized in that** in the disengaged position the screwing-in spindle (6) can be secured to the hollow spindle (8) in axial direction by means of the locking mechanism (46).

5. A power screwdriver according to one of Claims 2 to 4, **characterized in that** the locking mechanism (46) has at least one locking member (48), which is displaceable in a radial transverse bore (50) in the hollow spindle (8) between an engaged position, in which it partly projects into a longitudinal bore (52) in the hollow spindle (8), and a released position, in which it is positioned outside of said longitudinal bore (52).

6. A power screwdriver according to Claim 5, **characterized in that** the screwing-in spindle (6) has a recess (54), the axial dimension of which is adapted to the part of the locking member (48) which engages in the longitudinal bore (52).

7. A power screwdriver according to Claim 6, **characterized in that** the recess (54) takes the form of an annular groove.

8. A power screwdriver according to one of Claims 5 to 7, **characterized in that** the movable clutch component (34, 36) is firmly attached to the hollow spindle (8), and an axial stop is formed on the housing (4), against which the locking member (48) rests in the released position.

9. A power screwdriver according to one of Claims 5 to 8, **characterized in that** the locking member (48) is spherical in form.

10. A power screwdriver according to Claim 8 or 9, **characterized in that** the axial stop takes the form of a circumferential shoulder (68) formed on a guide sleeve (55).

## Revendications

1. Visseuse (2) comprenant un carter (4), une broche creuse (8) qui est montée à rotation dans le carter (4) et est entraînée par un moteur (26), un moyen d'accouplement (30) qui, dans une position de prise, accouple en rotation la broche creuse (8) au moteur (26), qui, dans une position de séparation, la découple en rotation du moteur (26) et qui est précontraint dans la position de séparation par l'intermédiaire d'un ressort d'accouplement (40, 44), une broche d'enfoncement (6) qui est couplée par une liaison en rotation à un raccord d'outil (10) pour le montage d'un outil (12) et est montée de manière déplaçable axialement et solidaire en rotation par rapport à la broche creuse (8), le moyen d'accouplement (30) pouvant être amené en position de prise par l'intermédiaire de la broche d'enfoncement (6) à l'encontre du ressort d'accouplement (40, 44), ainsi qu'un mécanisme de percussion (14) permettant de soumettre la broche d'enfoncement (6) à une force axiale pulsative, **caractérisée en ce qu'**il est prévu un mécanisme de verrouillage (46) qui permet de verrouiller le moyen d'accouplement (30) dans la position de prise.

2. Visseuse selon la revendication 1, **caractérisée en ce que** le mécanisme de verrouillage (46) est actionné en fonction de la position de la broche d'enfoncement (6) par rapport à la broche creuse (8).

3. Visseuse selon la revendication 2, **caractérisée en ce que** le moyen d'accouplement (30) comporte une pièce d'accouplement mobile (34, 36) qui, en position de prise, peut être immobilisée contre le carter (4) au moyen du mécanisme de verrouillage (46).

4. Visseuse selon la revendication 2 ou 3, **caractérisée en ce que**, dans la position de séparation, la broche d'enfoncement (6) peut être immobilisée dans la direction axiale contre la broche creuse (8) au moyen du mécanisme de verrouillage (46).

5. Visseuse selon une des revendications 2 à 4, **caractérisée en ce que** le mécanisme de verrouillage (46) comporte au moins un corps de verrouillage (48) qui peut se déplacer dans un trou transversal radial (50) de la broche creuse (8) entre une position engagée, dans laquelle il pénètre partiellement dans un trou longitudinal (52) de la broche creuse (8), et une position dégagée, dans laquelle il est positionné à l'extérieur du trou longitudinal (52).

6. Visseuse selon la revendication 5, **caractérisée en ce que** la broche d'enfoncement (6) comporte un évidement (54) dont l'extension axiale est adaptée à la partie du corps de verrouillage (48) qui s'engage dans le trou longitudinal (52).

7. Visseuse selon la revendication 6, **caractérisée en ce que** l'évidement (54) est formé par une gorge annulaire.

8. Visseuse selon une des revendications 5 à 7, **caractérisée en ce que** la pièce d'accouplement mobile (34, 36) est solidarisée à la broche creuse (8) et **en ce que** sur le carter (4) est ménagée une butée axiale contre laquelle le corps de verrouillage (48) prend appui en position dégagée.

9. Visseuse selon une des revendications 5 à 8, **caractérisée en ce que** le corps de verrouillage (48) est sphérique.

10. Visseuse selon la revendication 8 ou 9, **caractérisée en ce que** la butée axiale est formée par un manchon de guidage (55) pourvu d'un décrochement périphérique (68).
